# EUROPÄISCHE PATENTSCHRIFT

(11) **EP 3 941 654 B1**
(45) Veröffentlichungstag und Bekanntmachung des Hinweises auf die Patenterteilung: **24.07.2024**
(21) Anmeldenummer: 20711872.0
(22) Anmeldetag: 13.03.2020
(51) Int. Cl.: B21B 45/02

(54) **KÜHLUNG VON FLACHEM WALZGUT OHNE NACHLAUFEN DES HEADERS**
COOLING OF FLAT ROLLED MATERIAL WITHOUT POST-RUNNING OF THE HEADER
REFROIDISSEMENT D'UN PRODUIT LAMINÉ PLAN SANS ARRÊT RETARDÉ DE LA COULÉE

(30) Priorität: 18.03.2019 DE 102019106730
(43) Veröffentlichungstag der Anmeldung: 26.01.2022
(73) Patentinhaber: Primetals Technologies Austria GmbH, 4031 Linz (AT)
(72) Erfinder: WEINZIERL, Klaus, 90480 Nürnberg (DE); OPITZ, Erich, 4040 Linz (AT); PICHLER, Lukas, 4040 Linz (AT); POESCHL, Florian, 4040 Linz (AT); SEILINGER, Alois, 4040 Linz (AT)
(74) Vertreter: Metals@Linz
(86) Internationale Anmeldenummer: PCT/EP2020/056872
(87) Internationale Veröffentlichungsnummer: WO 2020/187749

(56) Entgegenhaltungen:
- DE-A1- 102017 206 540
- DE-A1- 19 843 038
- DE-A1- 3 230 866
- DE-C2- 3 230 866
- JP-U- H01 139 913
- WEINZIERL KLAUS: "New cooling control enables conventional mills to manufacture multiphase steels", MPT INTERNATIONAL, 1 February 2006 (2006-02-01), pages 90 - 93, XP055966205

## Beschreibung

### Gebiet der Technik

Die vorliegende Erfindung geht aus von einer Vorrichtung zum Kühlen eines flachen Walzguts aus Metall mit einem flüssigen Kühlmittel,
- wobei das flache Walzgut auf einer Förderstrecke in einer Transportrichtung gefördert wird,
- wobei die Vorrichtung mindestens einen oberhalb der Förderstrecke angeordneten Kühlbalken aufweist, dem das flüssige Kühlmittel über eine Versorgungsleitung zugeführt wird,
- wobei der Kühlbalken sich im wesentlichen quer zur Transportrichtung erstreckt und eine Mehrzahl von Austrittsröhrchen aufweist,
- wobei die Austrittsröhrchen jeweils eine Eintrittsöffnung und eine Austrittsöffnung aufweisen,
- wobei das flüssige Kühlmittel von dem Kühlbalken aus über die jeweilige Eintrittsöffnung in das jeweilige Austrittsröhrchen eintritt und über die jeweilige Austrittsöffnung aus dem jeweiligen Austrittsröhrchen austritt,
- wobei das jeweilige Austrittsröhrchen in Fließrichtung des flüssigen Kühlmittels gesehen einen von der Eintrittsöffnung ausgehenden, nach oben verlaufenden Anfangsabschnitt, einen sich daran anschließenden Mittelabschnitt und einen sich daran anschließenden, nach unten verlaufenden und sich bis zur Austrittsöffnung erstreckenden Endabschnitt aufweist, so dass der Mittelabschnitt einen Scheitelpunkt enthält, an dem das das jeweilige Austrittsröhrchen durchfließende Kühlmittel einen höchsten Punkt erreicht,
- wobei die Austrittsöffnungen sich oberhalb des Kühlbalkens befinden und ein Höhenabstand der Eintrittsöffnung vom Scheitelpunkt mindestens doppelt so groß, insbesondere mindestens dreimal so groß, wie ein Höhenabstand der Austrittsöffnung vom Scheitelpunkt ist.

Eine derartige Vorrichtung ist beispielsweise aus dem Fachaufsatz " New cooling control enables conventional mills to manufacture multiphase steels" von Klaus Weinzierl, MPT International 2/2006, Seiten 90 bis 93 bekannt. Aus der DE 199 34 557 A1 und auch aus der DE 10 2010 049 020 A1 sind ähnliche Vorrichtungen bekannt.

In der Kühlstrecke eines Walzwerks wird ein metallisches flaches Walzgut nach dem Walzen abgekühlt. Das flache Walzgut kann beispielsweise aus Stahl oder Aluminium bestehen. Es kann sich nach Bedarf um ein Band oder um ein Grobblech handeln. Üblich ist eine exakte Temperaturführung in der Kühlstrecke, um gewünschte Materialeigenschaften einzustellen und mit niedrigerer Streuung konstant zu halten. Insbesondere bei einer der Walzstraße nachgeordneten Kühlstrecke sind zu diesem Zweck entlang der Kühlstrecke mehrere Kühlbalken verbaut, mittels derer zur Kühlung des heißen Walzguts zumindest von oben, oftmals von oben und von unten, ein flüssiges Kühlmittel, meist Wasser, auf das flache Walzgut aufgebracht wird.

### Stand der Technik

Bei den Kühlbalken der DE 199 34 557 A1 tritt, wie in der DE 10 2010 049 020 1 korrekt ausgeführt ist, beim Abschalten der Kühlmittelzufuhr der Effekt auf, dass der Kühlbalken über die Austrittsröhrchen gemäß dem Prinzip eines Saughebers leergesaugt wird. Während dieses Zeitraums tritt das Kühlmittel in unkontrollierter Weise aus den Austrittsröhrchen aus und führt damit zu einer unkontrollierten Kühlung des flachen Walzguts und den damit verbundenen nachteiligen Effekten.

Bei der DE 10 2010 049 020 A1 wird dieser Effekt zwar vermieden. Dies wird bei der DE 10 2010 049 020 A1 dadurch erreicht, dass jedem einzelnen Austrittsröhrchen ein eigenes Ventil zum Öffnen und zum Schließen des jeweiligen Austrittsröhrchens zugeordnet wird. Diese Lösung verhindert daher zwar das Leersaugen des Kühlbalkens, ist aber sehr aufwendig. Weiterhin ist nur ein einfaches Schalten der Austrittsröhrchen (vollständig auf oder vollständig zu) möglich, nicht aber eine kontinuierliche Regelung.

Eine weitere Lösung besteht darin, die Austrittsröhrchen als gerade Röhrchen auszubilden, die von unten in den Kühlbalken hineinragen und dort eine nennenswerte Höhe erreichen, so dass sie im oberen Bereich des Kühlbalkens enden. Auch bei dieser Lösung erfolgt jedoch beim Abschalten des Kühlbalkens ein nennenswertes Nachlaufen an Kühlmittel. Diese Lösung führt lediglich bei einer Intensivkühlung, bei der mit hohen Drücken gearbeitet wird, zu guten Ergebnissen.

Bei der Lösung des oben genannten Fachaufsatzes von Klaus Weinzierl wird das Nachlaufen zwar weitgehend vermieden. Die dortige Lösung ist aber noch verbesserungsfähig.

### Zusammenfassung der Erfindung

Die Aufgabe der vorliegenden Erfindung besteht darin, Möglichkeiten zu schaffen, mittels derer das Nachlaufen an Kühlmittel mit einfachen Maßnahmen auf ein unvermeidbares Minimum begrenzt werden kann. Hierbei soll zum einen die vertikale Länge der Anfangsabschnitte gering gehalten werden können und zum anderen auch eine wartungsfreundliche Lösung geschaffen werden, die im Dauerbetrieb problemlos arbeitet.

Die Aufgabe wird durch eine Vorrichtung mit den Merkmalen des Anspruchs 1 gelöst. Vorteilhafte Ausgestaltungen der Vorrichtung sind Gegenstand der abhängigen Ansprüche 2 bis 9.

Erfindungsgemäß wird eine Vorrichtung der eingangs genannten Art dadurch ausgestaltet, dass die Austrittsröhrchen - insbesondere im Bereich ihrer Eintrittsöffnungen - jeweils einen Strömungswiderstand aufweisen, der lösbar mit dem jeweiligen Austrittsröhrchen verbunden ist.

Insbesondere aufgrund der lösbaren Verbindung ist zum einen bei Bedarf auch noch nachträglich eine Anpassung des Strömungswiderstands möglich. Weiterhin können die Strömungswiderstände auch ausgetauscht werden, wenn sie beispielsweise nach längerem Betrieb verkalkt oder anderweitig zugesetzt sind.

Die Erfindung basiert zunächst auf dem Sachverhalt, dass unmittelbar nach dem Abschalten der Zufuhr an Kühlmittel zum Kühlbalken zwar ein Gleichgewichtszustand besteht, dieser Gleichgewichtszustand aber instabil ist. Bei der geringsten Störung dieses Gleichgewichtszustands - und derartige Störungen treten in der Praxis immer auf - läuft das flüssige Kühlmittel aus einem Teil der Austrittsröhrchen aus, während über die anderen Austrittsröhrchen Luft angesaugt wird. Die sich dadurch in den Austrittsröhrchen bewegenden Mengen des flüssigen Kühlmittels werden zunächst beschleunigt. Die Beschleunigung nimmt zu, bis die über die anderen Austrittsröhrchen angesaugte Luft den Scheitelpunkt des jeweiligen Austrittsröhrchen erreicht. Danach werden die sich bewegenden Mengen des flüssigen Kühlmittels weiter beschleunigt. Das Ausmaß der Beschleunigung nimmt jedoch ab. Die Beschleunigung erreicht den Wert null, wenn die angesaugte Luft im Anfangsabschnitt die gleiche Höhe erreicht, welche die Austrittsöffnung des jeweiligen Austrittsröhrchen aufweist. Dieses Niveau stellt einen weiteren, im Gegensatz zum erstgenannten Gleichgewichtszustand aber stabilen Gleichgewichtszustand dar.

Da zu diesem Zeitpunkt die sich in den Austrittsröhrchen befindlichen Mengen an Kühlmittel jedoch bereits mit einer gewissen Geschwindigkeit bewegen, setzt sich die Bewegung des Kühlmittels über diesen stabilen Gleichgewichtszustand hinaus fort. Die sich in den Austrittsröhrchen bewegenden Mengen des flüssigen Kühlmittels werden nunmehr aber verzögert. Wenn mit h die Höhe bezeichnet wird, um welche der Scheitelpunkt des jeweiligen Austrittsröhrchen über der Austrittsöffnung des jeweiligen Austrittsröhrchens liegt, liegt eine Höhenlage, bei welcher die sich in den Austrittsröhrchen bewegenden Mengen des flüssigen Kühlmittels zum (vorläufigen) Ruhen kommen, bei ca. 1,5 h unter der Austrittsöffnung des jeweiligen Austrittsröhrchens, maximal aber bei 2 h unter der Austrittsöffnung des jeweiligen Austrittsröhrchens. Danach erfolgt wegen des Überschreitens der stabilen Gleichgewichtslage ein Rückschwingen.

Wenn die Eintrittsöffnungen der Austrittsröhrchen oberhalb des genannten Niveaus von ca. 1,5 h bzw. von 2 h unter der Austrittsöffnung des jeweiligen Austrittsröhrchens liegen, kann dadurch Luft in den Kühlbalken eintreten. Dies führt zu einem verstärkten Nachlaufen des Kühlmittels. Wenn hingegen die Eintrittsöffnungen der Austrittsröhrchen mindestens bei dem oder unterhalb des genannten Niveaus von ca. 1,5 h bzw. von 2 h unter der Austrittsöffnung des jeweiligen Austrittsröhrchens liegen, bleiben die Schwingungen auf die in den Austrittsröhrchen befindlichen Mengen des Kühlmittels beschränkt. Nur diese sehr geringfügigen Mengen können noch nachlaufen.

Die obigen Angaben von ca. 1,5 h und maximal 2 h gelten für die Annahme, dass die Bewegung des Kühlmittels in den Austrittsröhrchen ohne nennenswerte Reibungsverluste erfolgt. Derartige Reibungsverluste sind in der Praxis aber vorhanden. Sie verringern daher das Ausmaß, in dem das Kühlmittel in den Austrittsröhrchen beschleunigt wird und vergrößern das Ausmaß, in dem das Kühlmittel in den Austrittsröhrchen verzögert wird. In der Praxis kann es daher oftmals ausreichen, wenn ein Höhenabstand der Eintrittsöffnung vom Scheitelpunkt (nur) doppelt so groß wie der Höhenabstand der Austrittsöffnung vom Scheitelpunkt ist.

Vorzugsweise sind die Austrittsröhrchen auf die Oberseite des Kühlbalkens aufgesetzt. Dadurch kann die Bedingung, dass die Austrittsöffnungen sich oberhalb des Kühlbalkens befinden, auf besonders einfache Weise und insbesondere mit einer relativ geringen Gesamtbauhöhe des Kühlbalkens einschließlich Austrittsröhrchen erreicht werden.

Vorzugsweise ragen die Anfangsabschnitte der Austrittsröhrchen zumindest teilweise in den Kühlbalken hinein. Dadurch kann die Gesamtbauhöhe des Kühlbalkens einschließlich Austrittsröhrchen so gering wie möglich gehalten werden.

Vorzugsweise verlaufen die Anfangsabschnitte vertikal. Dadurch ergibt sich eine besonders einfache Konstruktion.

Vorzugsweise sind die Mittelabschnitte gekrümmt und erstrecken sich jeweils über einen Krümmungswinkel von 150° bis 180°. Dadurch kann trotz der Richtungsumkehr der Bewegung des Kühlmittels in den Austrittsröhrchen auf einfache Weise eine laminare, nahezu wirbelfreie Strömung erhalten bleiben.

Vorzugsweise ist die Länge des Endabschnitts 0. Dadurch kann die Gesamtbauhöhe des Kühlbalkens einschließlich Austrittsröhrchen so gering wie möglich gehalten werden.

Vorzugsweise reduziert der jeweilige Strömungswiderstand den verfügbaren Querschnitt des jeweiligen Austrittsröhrchens gegenüber dem Querschnitt des jeweiligen Austrittsröhrchens im übrigen Bereich um 20 % bis 80 %, insbesondere um 40 % bis 60 %. Der Strömungswiderstand wirkt also nennenswert.

Vorzugsweise ist der jeweilige Strömungswiderstand mit dem jeweiligen Austrittsröhrchen über eine Schraubverbindung verbunden insbesondere in das jeweilige Austrittsröhrchen eingeschraubt. Dadurch ist die nachträgliche Anpassung des Strömungswiderstands besonders einfach möglich.

Es ist möglich, dass die Austrittsröhrchen - insbesondere in ihren Mittelabschnitten - Entlüftungsbohrungen aufweisen. In der Regel ist dies aber nicht erforderlich.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: einen Abschnitt einer Kühlstrecke von oben,
- FIG 2: den Kühlbalken von FIG 1 von vorne,
- FIG 3: einen Schnitt durch den Kühlbalken von FIG 1 längs einer Linie III-III in FIG 1,
- FIG 4: einen Schnitt durch ein einzelnes Austrittsröhrchen,
- FIG 5: einen Anfangsabschnitt eines Austrittsröhrchens im Schnitt und
- FIG 6: einen Mittelabschnitt eines Austrittsröhrchens.

### Beschreibung der Ausführungsformen

Gemäß den FIG 1 bis 3 soll in einer Kühlstrecke ein flaches Walzgut 1 gekühlt werden. Das flache Walzgut 1 besteht aus Metall, wobei der Begriff "Metall" im Sinne der vorliegenden Erfindung auch gängige, weitverbreitete Legierungen mit umfassen soll. Beispielsweise kann das flache Walzgut 1 aus Stahl oder Aluminium bestehen. Es kann sich bei dem flachen Walzgut 1 beispielsweise um ein Band oder um ein Grobblech handeln. Die Kühlstrecke kann beispielsweise auslaufseitig einer mehrgerüstigen Fertigstraße angeordnet sein.

Das flache Walzgut 1 wird in einer Transportrichtung x durch die Kühlstrecke gefördert. Die Kühlstrecke weist zu diesem Zweck eine Förderstrecke auf, auf der das flache Walzgut 1 gefördert wird. Aus Gründen der Übersichtlichkeit ist nur eine der Transportrollen 2 der Förderstrecke dargestellt und auch dies nur in FIG 2.

Zum Kühlen des flachen Walzguts 1 ist mindestens ein Kühlbalken 3 vorhanden. Der Kühlbalken 3 ist oberhalb der Förderstrecke angeordnet. Dem Kühlbalken 3 wird über eine Versorgungsleitung 4 ein flüssiges Kühlmittel 5 zugeführt, mit dem das flache Walzgut 1 gekühlt werden soll. Der guten Ordnung halber sei erwähnt, dass auch unterhalb der Kühlstrecke Kühlbalken angeordnet sein können, mittels derer das flüssige Kühlmittel 5 von unten auf das flache Walzgut 1 aufgebracht wird. Diese Kühlbalken sind jedoch, so weit es die mechanisch-konstruktive Ausgestaltung der Kühlbalken 3 betrifft, nicht Gegenstand der vorliegenden Erfindung. Die nachfolgenden Ausführungen zur mechanisch-konstruktiven Ausgestaltung der Kühlbalken 3 beziehen sich daher stets auf den Kühlbalken 3 oberhalb der Förderstrecke.

Der Kühlbalken 3 erstreckt sich im wesentlichen quer zur Transportrichtung x, also in einer Querrichtung y. Die Breite b des Kühlbalkens 3 in der Querrichtung y liegt in der Regel zwischen 1 m und 2 m. Sie kann aber auch darüber oder darunter liegen. Beispielsweise gibt es Kühlstrecken hinter sogenannten Mittelbandstraßen oder bei Walzstraßen für Aluminium. In derartigen Fällen kann die Breite b in manchen Fällen bei nur 30 cm oder geringfügig darüber liegen. Auch gibt es beispielsweise Grobblechstraßen, bei denen die Breite b der Kühlstrecke bei bis zu 4 m liegen kann. Das flüssige Kühlmittel 5 ist in der Regel Wasser oder besteht zumindest im wesentlichen aus Wasser (Anteil mindestens 98 %). Ein Druck, mit dem das Kühlmittel 5 dem Kühlbalken 3 zugeführt wird, liegt in der Regel zwischen 0 bar und 2 bar, meist bei etwa 0,8 bar. Der Kühlbalken 3 ist in diesem Fall ein Laminarkühlbalken.

Der Kühlbalken 3 weist eine Mehrzahl von Austrittsröhrchen 6 auf. Die Austrittsröhrchen 6 weisen jeweils eine Eintrittsöffnung 7 und eine Austrittsöffnung 8 auf. Die Austrittsöffnungen 8 befinden sich oberhalb des Kühlbalkens 3, d.h. oberhalb des obersten Punkts des Kühlbalkens 3. Ein Höhenabstand h0 der Austrittsöffnungen 8 von der Oberseite des Kühlbalkens 3 sollte mindestens 5 cm betragen.

Meist bilden die Austrittsröhrchen 6 zwei Reihen, wobei die beiden Reihen sich in Querrichtung y erstrecken. In manchen Fällen ist aber auch nur eine einzige Reihe oder sind mehr als zwei Reihen vorhanden. Sofern mehrere Reihen vorhanden sind, sind die Reihen in Transportrichtung x voneinander beabstandet. Innerhalb der jeweiligen Reihe sind stets mehrere Austrittsröhrchen 6 vorhanden. In vielen Fällen sind mindestens 10, manchmal sogar 20 Austrittsröhrchen 6 und mehr vorhanden. Ein Abstand a der Austrittsröhrchen 6 (gemessen von der Mitte der Austrittsöffnung 8 zur Mitte der Austrittsöffnung 8 des nächsten Austrittsröhrchens 6) liegt in der Regel zwischen ca. 4 cm und 5 cm. Ein Innendurchmesser d der Austrittsröhrchen 6 - siehe insbesondere FIG 5 - liegt in der Regel zwischen ca. 10 mm und ca. 20 mm.

Die Austrittsröhrchen 6 sind in der Regel gleichartig ausgebildet. Nachfolgend wird daher unter Bezugnahme auf FIG 4 nur ein einzelnes der Austrittsröhrchen 6 näher erläutert. Für die anderen Austrittsröhrchen 6 gelten aufgrund der gleichartigen Ausbildung analoge Ausführungen.

Gemäß FIG 4 ist das Austrittsröhrchen 6 derart ausgebildet, dass das flüssige Kühlmittel 5 von dem Kühlbalken 3 aus über die Eintrittsöffnung 7 des Austrittsröhrchens 6 in das jeweilige Austrittsröhrchen 6 eintritt. Im einfachsten Fall erfolgt ein Eintritt direkt von unten. Ausgehend von der Eintrittsöffnung 7 strömt das Kühlmittel 5 in einem Anfangsabschnitt 9 nach oben. Der Anfangsabschnitt 9 kann insbesondere vertikal verlaufen.

An den Anfangsabschnitt 9 schließt sich ein Mittelabschnitt 10 an. Im Mittelabschnitt 10 wird das flüssige Kühlmittel 5 umgelenkt, so dass es - vollständig oder zumindest im wesentlichen - nach unten fließt. Insbesondere kann der Mittelabschnitt 10 mit einem einheitlichen Krümmungsradius r gekrümmt sein, wobei der von dem Mittelabschnitt 10 überdeckte Krümmungswinkel α in der Regel bei mindestens 150° und bei maximal 180° liegt.

An den Mittelabschnitt 10 schließt sich ein Endabschnitt 11 an. Der Endabschnitt 11 erstreckt sich bis zur Austrittsöffnung 8. In dem Endabschnitt 11 strömt das flüssige Kühlmittel 5 nach unten, im Idealfall vertikal nach unten. Sodann tritt das Kühlmittel 5 nach unten aus dem Austrittsröhrchen 6 aus und fällt von oben auf das flache Walzgut 1.

Der Endabschnitt 11 kann länger oder kürzer sein. Je kürzer der Endabschnitt 11 gehalten werden kann, desto besser. Im Extremfall kann die Länge des Endabschnitts 11 0 sein, so dass der Endabschnitt 11 im Ergebnis entfällt. Im Ergebnis bedeutet dies, dass die Austrittsöffnung 8 sich unmittelbar an den Mittelabschnitt 10 anschließen kann. Dies ist insofern unkritisch, weil das Kühlmittel 5 bereits in dem vom Anfangsabschnitt 9 abgewandten Bereich des Mittelabschnitts 10 von oben nach unten strömt.

Aufgrund des konstruktiven Aufbaus des Austrittsröhrchens 6 enthält der Mittelabschnitt 10 einen Scheitelpunkt 12, an dem das das Austrittsröhrchen 6 durchströmende Kühlmittel 5 einen höchsten Punkt erreicht. Am Scheitelpunkt 12 strömt das Kühlmittel 5 horizontal. Der Scheitelpunkt 12 kann beispielsweise dem untersten Punkt des Innenquerschnitts des Austrittsröhrchens 6 an dieser Stelle, dem obersten Punkt des Innenquerschnitts des Austrittsröhrchens 6 an dieser Stelle oder einem Punkt dazwischen - insbesondere in der Mitte - entsprechen.

Sowohl die Eintrittsöffnung 7 als auch die Austrittsöffnung 8 befinden sich unterhalb des Scheitelpunkts 12. Ein Höhenabstand h1 der Eintrittsöffnung 7 vom Scheitelpunkt 12 ist größer als ein Höhenabstand h2 der Austrittsöffnung 8 vom Scheitelpunkt 12. Insbesondere ist der Höhenabstand h1 mindestens doppelt so groß wie der Höhenabstand h2, beispielsweise 2,5 mal so groß. Vorzugsweise ist er mindestens dreimal so groß.

Die Austrittsröhrchen 6 sind nicht nur gleichartig ausgebildet, sondern auch einheitlich angeordnet. Die Formulierung "einheitlich angeordnet" soll in diesem Zusammenhang bedeuten, dass die Scheitelpunkte 12 auf einem einheitlichen Höhenniveau liegen, dass die Höhenabstände h1 untereinander gleich sind und dass die Höhenabstände h2 untereinander gleich sind. Auch die Eintrittsöffnungen 7 liegen somit auf einem einheitlichen Höhenniveau. Gleiches gilt für die Austrittsöffnungen 8. Beispielsweise können die Scheitelpunkte 12 ca. 15 cm oberhalb der Oberkante des Kühlbalkens 3 liegen, die Austrittsöffnungen 8 ca. 7,5 cm oberhalb der Oberkante des Kühlbalkens 3 und die Eintrittsöffnungen 7 ca. 15 cm unterhalb der Oberkante des Kühlbalkens 3. Die genannten Zahlenwerte sind jedoch nur rein beispielhaft zu verstehen. Wenn die genannten Zahlenwerte realisiert werden, liegt weiterhin das Verhältnis der Höhenabstände h1, h2 zueinander bei 4:1.

Die Austrittsröhrchen 6 sind entsprechend der Darstellung in den FIG 1 bis 3 auf die Oberseite des Kühlbalkens 3 aufgesetzt. Die Formulierung "auf die Oberseite aufgesetzt" soll hierbei bedeuten, dass die Austrittsröhrchen 6 von oben in den Kühlbalken 3 eintreten. Hingegen soll dies nicht bedeuten, dass die Austrittsröhrchen 6 an der Oberseite des Kühlbalkens 3 enden. Dies ist zwar möglich, bevorzugt ist entsprechend der Darstellung in FIG 3 jedoch, dass die Anfangsabschnitte 9 der Austrittsröhrchen 6 zumindest teilweise in den Kühlbalken 3 hineinragen. Konkret sollten die Austrittsröhrchen 6 so weit wie möglich in den Kühlbalken 3 hineinragen. Dies gilt insbesondere, weil hierdurch das Verhältnis der Höhenabstände h1, h2 zueinander maximiert werden kann, ohne die Gesamtbauhöhe des Kühlbalkens 3 einschließlich der Austrittsröhrchen 6 zu vergrößern.

Die Austrittsröhrchen 6 weisen entsprechend der Darstellung in FIG 5 jeweils einen Strömungswiderstand 13 auf. Der Strömungswiderstand 13 wirkt individuell für das jeweilige Austrittsröhrchen 6. Er reduziert den verfügbaren Querschnitt des jeweiligen Austrittsröhrchens 6. Beispielsweise kann der verfügbare Querschnitt des jeweiligen Austrittsröhrchens 6 im Bereich des Strömungswiderstands 13 zwischen 20 % und 80 % des Querschnitts des jeweiligen Austrittsröhrchens 6 im übrigen Bereich betragen. Meist liegt der im Bereich des Strömungswiderstands 13 verbleibende Querschnitt zwischen 40 % und 60 % des Querschnitts im übrigen Bereich des jeweiligen Austrittsröhrchens 6. Der Strömungswiderstand 13 kann entsprechend der Darstellung in FIG 5 insbesondere im Bereich der Eintrittsöffnungen 7 der Austrittsröhrchen 6 angeordnet sein.

Der jeweilige Strömungswiderstand 13 ist lösbar mit dem jeweiligen Austrittsröhrchen 6 verbunden. Beispielsweise kann der jeweilige Strömungswiderstand 13 entsprechend der Darstellung in FIG 5 mit dem jeweiligen Austrittsröhrchen 6 über eine Schraubverbindung 14 verbunden sein, insbesondere in das jeweilige Austrittsröhrchen 6 eingeschraubt sein.

Die Austrittsröhrchen 6 sind in der Regel - mit Ausnahme der jeweiligen Eintrittsöffnung 7 und der jeweiligen Austrittsöffnung 8 - geschlossen. Es ist aber möglich, dass die Austrittsröhrchen 6 entsprechend der Darstellung in FIG 6 - vorzugsweise in ihren Mittelabschnitten 10 - Entlüftungsbohrungen 15 aufweisen. Die Entlüftungsbohrungen 15 sind, sofern sie vorhanden sind, auf der Oberseite der Mittelabschnitte 10 und vorzugsweise in der Nähe des jeweiligen Scheitelpunkts 12 angeordnet. Im Regelfall sind die Entlüftungsbohrungen 15 aber nicht erforderlich.

Entsprechend der Darstellung in den FIG 1 und 2 ist in der Versorgungsleitung 4 ein Regelventil 16 angeordnet. Mittels des Regelventils 16 kann die dem Kühlbalken 3 zugeführte Menge an flüssigem Kühlmittel 5 eingestellt werden. Dem Regelventil 16 ist entsprechend der Darstellung in FIG 1 eine Betätigungseinrichtung 17 zugeordnet. Mittels der Betätigungseinrichtung 17 kann das Regelventil 16 von der vollständig geöffneten Stellung in die vollständig geschlossene Stellung und umgekehrt überführt werden.

Die vorliegende Erfindung weist viele Vorteile auf. Insbesondere wird erreicht, dass nach dem Abstellen der Zufuhr an Kühlmittel 5 zum Kühlbalken 3 ausschließlich noch diejenige Menge an Kühlmittel 5 aus den Austrittsröhrchen 6 auslaufen kann, die sich bereits in den Austrittsröhrchen 6 befindet. Diese Menge ist in der Praxis meist maximal 1 l und damit um eine volle Größenordnung (d.h. den Faktor 10) kleiner als im Stand der Technik. Weiterhin kann keine Luft aus der Umgebung in den Kühlbalken 3 gelangen. Die dem Kühlbalken 3 zugeführte Menge an Kühlmittel 5 lässt sich sehr genau einstellen.

### Bezugszeichenliste

- 1: Walzgut
- 2: Transportrolle
- 3: Kühlbalken
- 4: Versorgungsleitung
- 5: Kühlmittel
- 6: Austrittsröhrchen
- 7: Eintrittsöffnungen
- 8: Austrittsöffnungen
- 9: Anfangsabschnitt
- 10: Mittelabschnitt
- 11: Endabschnitt
- 12: Scheitelpunkt
- 13: Strömungswiderstand
- 14: Schraubverbindung
- 15: Entlüftungsbohrungen
- 16: Regelventil
- 17: Betätigungseinrichtung

- a: Abstand
- b: Breite
- h0, h1, h2: Höhenabstände
- r: Krümmungsradius
- x: Transportrichtung
- y: Querrichtung

- α: Krümmungswinkel

## Patentansprüche

1. Vorrichtung zum Kühlen eines flachen Walzguts (1) aus Metall mit einem flüssigen Kühlmittel (5),
- wobei das flache Walzgut (1) auf einer Förderstrecke in einer Transportrichtung (x) gefördert wird,
- wobei die Vorrichtung mindestens einen oberhalb der Förderstrecke angeordneten Kühlbalken (3) aufweist, dem das flüssige Kühlmittel (5) über eine Versorgungsleitung (4) zugeführt wird,
- wobei der Kühlbalken (3) sich im wesentlichen quer zur Transportrichtung (x) erstreckt und eine Mehrzahl von Austrittsröhrchen (6) aufweist,
- wobei die Austrittsröhrchen (6) jeweils eine Eintrittsöffnung (7) und eine Austrittsöffnung (8) aufweisen,
- wobei das flüssige Kühlmittel (5) von dem Kühlbalken (3) aus über die jeweilige Eintrittsöffnung (7) in das jeweilige Austrittsröhrchen (6) eintritt und über die jeweilige Austrittsöffnung (8) aus dem jeweiligen Austrittsröhrchen (6) austritt,
- wobei das jeweilige Austrittsröhrchen (6) in Fließrichtung des flüssigen Kühlmittels (5) gesehen einen von der Eintrittsöffnung (7) ausgehenden, nach oben verlaufenden Anfangsabschnitt (9), einen sich daran anschließenden Mittelabschnitt (10) und einen sich daran anschließenden, nach unten verlaufenden und sich bis zur Austrittsöffnung (8) erstreckenden Endabschnitt (11) aufweist, so dass der Mittelabschnitt (10) einen Scheitelpunkt (12) enthält, an dem das das jeweilige Austrittsröhrchen (6) durchfließende Kühlmittel (5) einen höchsten Punkt erreicht,
- wobei die Austrittsöffnungen (8) sich oberhalb des Kühlbalkens (3) befinden und ein Höhenabstand (h1) der Eintrittsöffnung (7) vom Scheitelpunkt (12) mindestens doppelt so groß, insbesondere mindestens dreimal so groß, wie ein Höhenabstand (h2) der Austrittsöffnung (8) vom Scheitelpunkt (12) ist,
**dadurch gekennzeichnet,**
**dass** die Austrittsröhrchen (6) - insbesondere im Bereich ihrer Eintrittsöffnungen (7) - jeweils einen Strömungswiderstand (13) aufweisen, der lösbar mit dem jeweiligen Austrittsröhrchen (6) verbunden ist.

2. Vorrichtung nach Anspruch 1,
**dadurch gekennzeichnet,**
**dass** die Austrittsröhrchen (6) auf die Oberseite des Kühlbalkens (3) aufgesetzt sind.

3. Vorrichtung nach Anspruch 1 oder 2,
**dadurch gekennzeichnet,**
**dass** die Anfangsabschnitte (9) der Austrittsröhrchen (6) zumindest teilweise in den Kühlbalken (3) hineinragen.

4. Vorrichtung nach Anspruch 1, 2 oder 3,
**dadurch gekennzeichnet,**
**dass** die Anfangsabschnitte (9) vertikal verlaufen.

5. Vorrichtung nach einem der obigen Ansprüche,
**dadurch gekennzeichnet,**
**dass** die Mittelabschnitte (10) gekrümmt sind und sich jeweils über einen Krümmungswinkel (α) von 150° bis 180° erstrecken.

6. Vorrichtung nach einem der obigen Ansprüche,
**dadurch gekennzeichnet,**
**dass** die Länge des Endabschnitts (11) 0 ist.

7. Vorrichtung nach einem der obigen Ansprüche,
**dadurch gekennzeichnet,**
**dass** der jeweilige Strömungswiderstand (13) den verfügbaren Querschnitt des jeweiligen Austrittsröhrchens (6) gegenüber dem Querschnitt des jeweiligen Austrittsröhrchens (6) im übrigen Bereich um 20 % bis 80 % reduziert, insbesondere um 40 % bis 60 %.

8. Vorrichtung nach einem der obigen Ansprüche,
**dadurch gekennzeichnet,**
**dass** der jeweilige Strömungswiderstand (13) mit dem jeweiligen Austrittsröhrchen (6) über eine Schraubverbindung (14) verbunden ist, insbesondere in das jeweilige Austrittsröhrchen (6) eingeschraubt ist.

9. Vorrichtung nach einem der obigen Ansprüche,
**dadurch gekennzeichnet,**
**dass** die Austrittsröhrchen (6) - insbesondere in ihren Mittelabschnitten (10) - Entlüftungsbohrungen (15) aufweisen.

## Claims

1. Apparatus for cooling flat metal rolling stock (1) with a liquid coolant (5),
- wherein the flat rolling stock (1) is conveyed on a conveying path in a transport direction (x),
- wherein the apparatus has at least one cooling bar (3) which is arranged above the conveying path and to which the liquid coolant (5) is fed via a supply line (4),
- wherein the cooling bar (3) extends substantially transversely to the transport direction (x) and has a plurality of outlet tubes (6),
- wherein the outlet tubes (6) each have an inlet opening (7) and an outlet opening (8),
- wherein the liquid coolant (5) enters the respective outlet tube (6) from the cooling bar (3) via the respective inlet opening (7) and exits the respective outlet tube (6) via the respective outlet opening (8),
- wherein the respective outlet tube (6) has, as seen in a flow direction of the liquid coolant (5), an upwardly running start portion (9) which originates from the inlet opening (7), a middle portion (10) adjoining thereto and a downwardly running end portion (11) adjoining thereto which extends as far as the outlet opening (8), such that the middle portion (10) contains an apex (12) at which the coolant (5) flowing through the respective outlet tube (6) reaches a highest point,
- wherein the outlet openings (8) are located above the cooling bar (3) and a height distance (h1) of the inlet opening (7) from the apex (12) is at least two times as great, in particular at least three times as great, as a height distance (h2) of the outlet opening (8) from the apex (12),
**characterized**
**in that** the outlet tubes (6) each have - in particular in the region of their inlet openings (7) - a flow resistor (13) which is releasably connected to the respective outlet tube (6).

2. Apparatus according to Claim 1,
**characterized**
**in that** the outlet tubes (6) are placed onto the top side of the cooling bar (3).

3. Apparatus according to Claim 1 or 2,
**characterized**
**in that** the start portions (9) of the outlet tubes (6) protrude at least partially into the cooling bar (3).

4. Apparatus according to Claim 1, 2 or 3,
**characterized**
**in that** the start portions (9) run vertically.

5. Apparatus according to one of the preceding claims,
**characterized**
**in that** the middle portions (10) are curved and each extend over a curvature angle (α) of 150° to 180°.

6. Apparatus according to one of the preceding claims,
**characterized**
**in that** the length of the end portion (11) is 0.

7. Apparatus according to one of the preceding claims, **characterized**
**in that** the respective flow resistor (13) reduces the available cross section of the respective outlet tube (6) by 20% to 80%, in particular by 40% to 60%, in relation to the cross section of the respective outlet tube (6) in the remaining region.

8. Apparatus according to one of the preceding claims,
**characterized**
**in that** the respective flow resistor (13) is connected to the respective outlet tube (6) by means of a screw connection (14), in particular is screwed into the respective outlet tube (6).

9. Apparatus according to one of the preceding claims,
**characterized**
**in that** the outlet tubes (6) have - in particular in their middle portions (10) - ventilation bores (15).

## Revendications

1. Dispositif de refroidissement d'un produit laminé plan (1) en métal avec un réfrigérant liquide (5),
- dans lequel le produit laminé plan (1) est transporté sur une voie de transport dans un sens de transport (x)
- dans lequel le dispositif présente au moins une poutre de refroidissement (3) disposée au-dessus de la voie de transport, à laquelle le réfrigérant liquide (5) est amené par une conduite d'alimentation (4),
- dans lequel la poutre de refroidissement (3) s'étend essentiellement transversalement au sens de transport (x) et présente une pluralité de petits tubes de sortie (6),
- dans lequel les petits tubes de sortie (6) présentent à chaque fois une ouverture d'entrée (7) et une ouverture de sortie (8),
- dans lequel le réfrigérant liquide (5) pénètre à partir de la poutre de refroidissement (3) dans le petit tube de sortie respectif (6) par l'ouverture d'entrée respective (7) et sort du petit tube de sortie respectif (6) par l'ouverture de sortie respective (8),
- dans lequel le petit tube de sortie respectif (6), vu dans le sens d'écoulement du réfrigérant liquide (5), présente une section initiale (9) partant de l'ouverture d'entrée (7) et se dirigeant vers le haut, une section centrale (10) s'y raccordant et une section finale (11) s'y raccordant, se dirigeant vers le bas et s'étendant jusqu'à l'ouverture de sortie (8), de sorte que la section centrale (10) comporte un point culminant (12) au niveau duquel le réfrigérant (5) s'écoulant à travers le petit tube de sortie respectif (6) atteint un point le plus haut,
- dans lequel les ouvertures de sortie (8) se trouvent au-dessus de la poutre de refroidissement (3) et un écart de hauteurs (h1) de l'ouverture d'entrée (7) depuis le point culminant (12) est au moins deux fois aussi grand, plus particulièrement au moins trois fois aussi grand, qu'un écart de hauteurs (h2) de l'ouverture de sortie (8) depuis le point culminant (12),
**caractérisé en ce que** les petits tubes de sortie (6) - plus particulièrement dans la zone de leurs ouvertures d'entrée (7) - présentent à chaque fois une résistance à l'écoulement (13) qui est liée d'une manière amovible au petit tube de sortie respectif (6) .

2. Dispositif selon la revendication 1, **caractérisé en ce que** les petits tubes de sortie (6) sont placés sur le côté supérieur de la poutre de refroidissement (3).

3. Dispositif selon la revendication 1 ou 2, **caractérisé en ce que** les sections initiales (9) des petits tubes de sortie (6) dépassent à l'intérieur au moins partiellement dans la poutre de refroidissement (3).

4. Dispositif selon la revendication 1, 2 ou 3, **caractérisé en ce que** les sections initiales (9) passent verticalement.

5. Dispositif selon l'une des revendications précédentes, **caractérisé en ce que** les sections centrales (10) sont recourbées et s'étendent à chaque fois sur un angle de courbure (α) de 150° à 180°.

6. Dispositif selon l'une des revendications précédentes, **caractérisé en ce que** la longueur de la section finale (11) est 0.

7. Dispositif selon l'une des revendications précédentes, **caractérisé en ce que** la résistance à l'écoulement (13) réduit la section transversale disponible du petit tube de sortie respectif (6) par rapport à la section transversale du petit tube de sortie respectif (6) dans la zone restante de 20 % à 80 %, plus particulièrement de 40 % à 60 %.

8. Dispositif selon l'une des revendications précédentes, **caractérisé en ce que** la résistance à l'écoulement respective (13) est liée au petit tube de sortie respectif (6) par un assemblage par boulons (14), plus particulièrement est vissée dans le petit tube de sortie respectif (6).

9. Dispositif selon l'une des revendications précédentes, **caractérisé en ce que** les petits tubes de sortie (6) présentent des alésages d'aération (15) - plus particulièrement dans leurs sections centrales (10).
